# EUROPÄISCHE PATENTSCHRIFT

(11) **EP 3 866 267 B1**
(45) Veröffentlichungstag und Bekanntmachung des Hinweises auf die Patenterteilung: **07.08.2024**
(21) Anmeldenummer: 21157524.6
(22) Anmeldetag: 17.02.2021
(51) Int. Cl.: H01R 4/48, H01R 4/26

(54) **LEITERANSCHLUSSKLEMME**
CONDUCTOR CONNECTING TERMINAL
BORNE DE RACCORDEMENT DE CONDUCTEUR

(30) Priorität: 17.02.2020 DE 202020100839 U
(43) Veröffentlichungstag der Anmeldung: 18.08.2021
(73) Patentinhaber: Wago Verwaltungsgesellschaft mbH, 32423 Minden (DE)
(72) Erfinder: KÖLLMANN, Hans-Josef, 32425 Minden (DE)
(74) Vertreter: Gerstein, Hans Joachim

(56) Entgegenhaltungen:
- EP-A1- 3 460 917
- DE-A1- 102013 101 830
- DE-A1- 102014 119 421
- DE-B4- 102013 101 830
- DE-B4- 102014 119 421
- US-B2- 7 070 463
- US-B2- 7 448 901

## Beschreibung

Die Erfindung betrifft eine Leiteranschlussklemme mit einem Isolierstoffgehäuse, mit einem Stromschienenbauteil, mit einem ersten Klemmschenkel und einem zweiten Klemmschenkel, wobei der erste Klemmschenkel und der zweite Klemmschenkel an einer Klemmfeder oder jeweils an unterschiedlichen Klemmfedern angeordnet sind, wobei der erste Klemmschenkel und das Stromschienenbauteil eine erste Klemmstelle für einen ersten anzuklemmenden elektrischen Leiter und der zweite Klemmschenkel und das Stromschienenbauteil eine zweite Klemmstelle für einen zweiten anzuklemmenden elektrischen Leiter bilden, wobei das Stromschienenbauteil an einander diametral gegenüberliegenden Bereichen einen ersten Leiteraufnahmeabschnitt und einen zweiten Leiteraufnahmeabschnitt hat, wobei der erste Leiteraufnahmeabschnitt und der zweite Leiteraufnahmeabschnitt über einen Verbindungsabschnitt miteinander verbunden sind, wobei der erste elektrische Leiter über den ersten Leiteraufnahmeabschnitt in einer ersten Leitereinführungsrichtung und der zweite elektrische Leiter über den zweiten Leiteraufnahmeabschnitt in einer zweiten Leitereinführungsrichtung der jeweiligen Klemmstelle zuführbar ist und wobei das Stromschienenbauteil eine die Klemmstellen aufweisenden Bodenabschnitt, eine Deckenfläche und zwei einander gegenüberliegende, den Bodenabschnitt mit der Deckelfläche verbindende Seitenflächen hat.

DE 20 2016 105 702 U1 offenbart eine Leiteranschlussklemme mit einem Kontakteinsatz, wobei der Kontakteinsatz einen Halterahmen aufweist. Der Halterahmen ist dabei aus mehreren zueinander ausgerichteten Seitenwänden gebildet. Eine der Seitenwände ist dabei formschlüssig mit einer anderen Seitenwand verbunden.

US 7 448 901 B2 offenbart einen Steckverbinder, wobei der Steckverbinder zum Anschluss von zwei diametral gegenüber angeordneten elektrischen Leitern an einem Kontaktteil 300. Die elektrischen Leiter werden über eine umfangsseitig geschlossene Leitereinführungsöffnung in das Kontaktteil geführt. Die elektrischen Leiter werden dabei über eine erste und zweite Lanze an das Kontaktteil geklemmt, wobei sich die Lanzen in den jeweiligen elektrischen Leiter schneiden.

DE 10 2013 101 830 A1 offenbart eine Anschlussklemme mit einem Gehäuse und einem Kontakteinsatz, wobei der Kontakteinsatz mehrere Klemmfedern hat, die zum Anklemmen von elektrischen Leitern an den Kontakteinsatz an einander diametral gegenüberliegenden Seiten ausgebildet sind. Der Kontakteinsatz ist dabei U-förmig ausgebildet.

DE 10 2014 119 421 A1 offenbart eine Leiteranschlussklemme zum Anschluss wenigstens zwei einander diametral angeordneten elektrischen Leitern an einer Stromschiene durch Klemmfedern die in herausgestellten Laschen der Stromschiene selbsttragend angeordnet sind. Die Klemmstellen können dabei durch Betätigungselemente geöffnet und geschlossen werden.

US 7 070 463 B2 offenbart eine Leiteranschlussklemme zum Anschluss von wenigstens zwei einander diametral gegenüberliegenden elektrischen Leitern, wobei die Leiteranschlussklemme ein Gehäuse und einen Kontakteinsatz hat. Der Kontakteinsatz hat Klemmfedern, wobei die Klemmfedern und ein Bodenabschnitt Klemmstellen für die anzuklemmenden elektrischen Leiter bilden. Der Bodenabschnitt ist über Seitenflächen mit einem Deckenabschnitt verbunden.

EP 3 460 917 A1 offenbart einen elektrischen Verbinder, bei dem das äußere Gehäuseelement transparent sein kann, so dass das Innere des Verbinders von außen sichtbar ist.

Ausgehend hiervon ist es Aufgabe der vorliegenden Erfindung eine verbesserte Leiteranschlussklemme zu schaffen.

Die Aufgabe wird mit einer Leiteranschlussklemme mit den Merkmalen des Anspruchs 1 gelöst. Vorteilhafte Ausführungsformen sind in den Unteransprüchen beschrieben.

Bei der gattungsgemäßen Leiteranschlussklemme wird vorgeschlagen, dass der erste und zweite Leiteraufnahmeabschnitt und der Verbindungsabschnitt die gemeinsame Deckenfläche aufweisen und dass der erste Leiteraufnahmeabschnitt und der zweite Leiteraufnahmeabschnitt umfangsseitig geschlossen ausgebildet sind, wobei der Verbindungsabschnitt zumindest eine Ausnehmung innerhalb des Bodenabschnittes hat.

Auf diese Weise wird eine Leiteranschlussklemme geschaffen, die einen Stromfluss gewährleistet und gleichzeitig die nötige Stabilität aufweist. Durch die entsprechende Ausnehmung kann Material gespart werden und gleichzeitig Bauraum für zusätzliche Bauteile geschaffen werden. Das Stromschienenbauteil kann dabei insbesondere einteilig ausgebildet sein.

Weiterhin kann durch die Ausnehmung eine Rastkante am Stromschienenbauteil bereitgestellt werden. Diese Rastkante kann zum Beispiel derart eingesetzt werden, dass am Isolierstoffgehäuse eine oder mehrere Rastverbindungen angeordnet sind, die das Stromschienenbauteil umgreifen und an der Rastkante der Ausnehmung verrasten.

Das Stromschienenbauteil kann ein Befestigungselement zur Befestigung der Klemmfeder an dem Stromschienenbauteil haben. Insbesondere ist das Befestigungselement als Befestigungslasche ausgebildet.

Dabei ist denkbar, dass die Klemmfeder selbsttragend in die Befestigungslasche einhängbar ist. Dies hat den Vorteil, dass die Klemmfeder ohne zusätzliche Befestigungsmittel an der Stromschiene befestigt werden kann.

Die Ausnehmung des Verbindungsabschnittes kann im Wesentlichen mittig zwischen dem ersten Leiteraufnahmeabschnitt und dem zweiten Leiteraufnahmeabschnitt angeordnet sein.

Die Ausnehmung kann sich über die Seitenflächen erstrecken. Insbesondere ist die Ausnehmung in einem Querschnitt senkrecht zur ersten Leitereinführungsrichtung und/oder zur zweiten Leitereinführungsrichtung U-förmig ausgebildet ist. Durch die U-förmige Ausnehmung kann weiter Material gespart werden und eine höher liegende Rastkante bereitgestellt werden

Die Deckenfläche kann als Leiterauflaufschräge ausgebildet sein. Insbesondere kann die Deckenfläche in einem Querschnitt in Richtung der ersten Leitereinführrichtungen und/oder der zweiten Leitereinführungsrichtung V-förmig ausgebildet sein.

Durch die Ausbildung der Deckenfläche als Leiterauflaufschräge können vorhandene Konturen genutzt werden, um die Einführung eines elektrischen Leiters zu erleichtern. Die Deckenfläche kann dabei entgegen der ersten Leitereinführungsrichtung und/oder der zweiten Leitereinführungsrichtung ansteigend ausgebildet sein. Dadurch wird ein entgegen der Leitereinführungsrichtung erweiternder trichterförmiger erster und/oder zweiter Leiteraufnahmeabschnitt zur Führung des ersten elektrischen Leiters und/oder des zweiten elektrischen Leiters geschaffen. Die anzuklemmende elektrischen Leiter können in den jeweiligen Leiteraufnahmeabschnitt mit einem großen Querschnitt eingeführt werden, wobei sich der Querschnitt zur jeweiligen Klemmstelle hin verjüngt, so dass die elektrische Leiter sicher in den jeweiligen Klemmstellen angeklemmt werden können.

Die Klemmfeder kann einen Anlageschenkel, einen Klemmschenkel und einem zwischen dem Anlageschenkel und Klemmschenkel angeordneten Federbogen haben, wobei sich der Klemmschenkel zum Stromschienenbauteil hin erstreckt und eine Federklemmkante zum Anklemmen des ersten elektrischen Leiters und/oder des zweiten elektrischen Leiters hat.

An der Leiteranschlussklemme ist erfindungsgemäß ein Leiteranschlag zur Positionierung des anzuklemmenden ersten elektrischen Leiters und/oder des anzuklemmenden zweiten elektrischen Leiters angeordnet, wobei der Leiteranschlag im Bereich der Ausnehmung angeordnet ist. Weiterhin kann der Leiteranschlag am Isolierstoffgehäuse angeordnet sein.

Der Leiteranschlag dient zur richtigen Positionierung der anzuklemmenden elektrischen Leiter. Dabei werden die elektrischen Leiter soweit in die Leiteranschlussklemme geführt bis eine tiefere Führung durch den Leiteranschlag blockiert ist. Die anzuklemmenden elektrischen Leiter können dann in dieser Position festgeklemmt werden. Es ist denkbar, dass ein Leiteranschlag für den ersten anzuklemmenden elektrischen Leiter und für den zweiten anzuklemmenden elektrischen Leiter vorgesehen ist. Gegenüberliegende Seiten des Leiteranschlages sind dann jeweils einem der anzuklemmenden elektrischen Leiter zugeordnet. Es ist aber auch denkbar, dass für jeden anzuklemmenden elektrischen Leiter jeweils ein separater Leiteranschlag zugeordnet ist.

Um auf baulich einfache Weise ein Leiteranschlag bereitzustellen, kann dieser am Isolierstoffgehäuse angeordnet sein, wobei der Leiteranschlag in die Ausnehmung des Stromschienenbauteils eingreift. Es ist aber auch möglich, dass der Leiteranschlag zum Beispiel am Stromschienenbauteil selbst angeordnet ist und in die Ausnehmung des Stromschienenbauteils hineinragt.

Das Isolierstoffgehäuse ist erfindungsgemäß zumindest im Bereich des Leiteranschlages transparent ausgebildet, wobei der Leiteranschlag durch das Isolierstoffgehäuse sichtbar ist.

Durch die Ausbildung eines transparenten Isolierstoffgehäuses wird eine Kontrolle der Einstecktiefe der anzuklemmenden elektrischen Leiter geschaffen, wobei der Benutzer durch das Gehäuse aktiv kontrollieren kann, ob der jeweilige elektrische Leiter an dem Leiteranschlag positioniert ist. Dabei ist denkbar, dass an dem Stromschienenbauteil und/oder an dem Isolierstoffgehäuse Markierungen angeordnet sind, wobei die Markierungen die Mindesteinstecktiefe des ersten elektrischen Leiters und/oder des zweiten elektrischen Leiters anzeigen. Die Mindesteinstecktiefe ist die Tiefe, bei der eine sichere Klemmung der elektrischen Leiter an das Stromschienenbauteil gewährleistet werden kann. Derartige Markierungen können zum Beispiel als farbige Markierungen oder als Einkerbungen ausgeführt sein

An dem Isolierstoffgehäuse kann eine Prüföffnung angeordnet ist, wobei die Prüföffnung quer zum anzuklemmenden ersten elektrischen Leiter und/oder quer zum anzuklemmenden zweiten elektrischen Leiter ausgerichtet ist und sich von der Oberfläche des Isolierstoffgehäuses durch das Isolierstoffgehäuse hindurch zum Stromschienenbauteil hin erstreckt. Durch eine derartige Prüföffnung kann das Stromschienenbauteil mit externen Messgeräten kontaktiert werden.

Die Leiteranschlussklemme kann einen Betätigungshebel haben, wobei der Betätigungshebel zur Auslenkung des ersten Klemmschenkels und/oder des zweiten Klemmschenkels eingerichtet ist. Insbesondere kann die Leiteranschlussklemme eine Auflagefläche für den Betätigungshebel haben.

Dies ermöglicht ein einfaches Öffnen und/oder Schließen der Klemmstelle ohne eines weiteren Hilfsmittels. Es ist denkbar, dass die Leiteranschlussklemme wenigstens zwei Betätigungshebel hat, wobei jeweils ein Betätigungshebel mit einem der Klemmschenkel in Wechselwirkung steht, so dass ein Betätigungshebel zum Öffnen und/oder Schließen einer Klemmstelle eingerichtet ist. Die Klemmstellen können dann unabhängig voneinander geöffnet oder geschlossen werden. Ein Lösen des elektrischen Leiters aus der Klemmstelle ist dabei vorzugsweise nicht ohne eine Hebelbetätigung möglich.

Das Auflager für den Betätigungshebel ermöglicht einen geschlossenen Kraftfluss durch die Leiteranschlussklemme, so dass punktuelle Belastungsspitzen verringert werden können. Das Auflager kann zum Beispiel als Auflagelasche realisiert werden, wobei sich die Auflagelasche in der ersten Leitereinführungsrichtung oder der zweiten Leitereinführungsrichtung oder jeweils eine Auflagelasche in beiden Leitereinführungsrichtungen vor dem Leiteraufnahmeabschnitt angeordnet ist. Es ist denkbar, dass das Auflager zum Beispiel an dem Isolierstoffgehäuse und/oder der Klemmfeder und/oder dem Stromschienenbauteil angeordnet ist. Mehrere Auflager begünstigen eine verbesserte Kraftverteilung, die durch den Betätigungshebel hervorgerufen werden.

Die Ausnehmung kann durch das Isolierstoffgehäuse geschlossen sein. Dabei kann die Ausnehmung zum Beispiel derart geschlossen werden, dass das Isolierstoffgehäuse in die Ausnehmung hineinragt oder das Isolierstoffgehäuse von außen in unmittelbarer oder mittelbarer Nähe an der Ausnehmung vorbeigeführt wird.

Der unbestimmte Begriff "ein" ist als solcher und nicht als Zahlwort zu verstehen. So ist auch denkbar, dass die erfindungsgemäße Leiteranschlussklemme eine Vielzahl von nebeneinander angeordneten Stromschienenbauteilen hat. Dabei können zum Beispiel zwei, drei, vier oder fünf Stromschienenbauteile nebeneinander in einem Isolierstoffgehäuse angeordnet sein, wobei die Stromschienenbauteile jeweils zwei Klemmfedern für zwei anzuklemmende elektrische Leiter haben.

Die Erfindung wird nachfolgend anhand von Ausführungsbeispielen beispielhaft mit den beigefügten Zeichnungen näher erläutert. Es zeigen:
- Figur 1 -: eine Ausführungsform einer Leiteranschlussklemme in einer perspektivischen Ansicht;
- Figur 2a -: eine Leiteranschlussklemme nach Figur 1 in einer geschnittenen Seitenansicht ohne eingesteckten elektrischen Leiter;
- Figur 2b -: ein vergrößerter Ausschnitt einer Leiteranschlussklemme nach Figur 2a;
- Figur 3a -: eine Leiteranschlussklemme nach den Figuren 1-2b in einer geschnittenen Seitenansicht mit eingesteckten elektrischen Leiter;
- Figur 3b -: ein vergrößerter Ausschnitt einer Leiteranschlussklemme nach Figur 3a;
- Figur 4 -: eine Leiteranschlussklemme mit einem Isolierstoffgehäuse in einer seitlichen Schnittansicht.

Figur 1 zeigt eine Leiteranschlussklemme 1 in einer perspektivischen Ansicht in einer ersten Ausführungsform. Die Leiteranschlussklemme 1 hat ein Stromschienenbauteil 2, wobei an den diametral gegenüberliegenden Enden des Stromschienenbauteils 2 jeweils eine erste Klemmfeder 3a und eine zweite Klemmfeder 3b angeordnet ist. Die Klemmfedern 3a, 3b haben jeweils einen Anlageschenkel 4a, 4b, der in einen Federbogen 5a, 5b übergeht und sich in einen Klemmschenkel 6a, 6b erstreckt. Der Klemmschenkel 6a, 6b erstreckt sich dabei zu einem Abschnitt des Stromschienenbauteils 2, wobei der Klemmschenkel 6a, 6b eine Federklemmkante 7a, 7b hat und mit dem Stromschienenbauteil 2 eine erste Klemmstelle für einen ersten anzuklemmenden elektrischen Leiter und eine zweite Klemmstelle für einen zweiten anzuklemmenden elektrischen Leiter bildet.

Zu erkennen ist, dass jeweils an den diametral gegenüberliegenden Enden des Stromschienenbauteils 2 ein erster Leiteraufnahmeabschnitt 8a für den anzuklemmenden ersten elektrischen Leiter und ein zweiter Leiteraufnahmeabschnitt 8b für den anzuklemmenden zweiten elektrischen Leiter angeordnet ist. Deutlich wird, dass die Leiteraufnahmeabschnitte 8a, 8b umfangsseitig geschlossen ausgebildet sind. Die Leiteraufnahmeabschnitte 8a, 8b weisen dabei einen dem Anlageschenkels 4a, 4b zugeordnetem Deckenabschnitt 9a, 9b einer Deckenfläche 9 und einem der Federklemmkante 7a, 7b zugeordneten Bodenabschnitt 12 auf, wobei der jeweilige Deckenabschnitt 9a, 9b und der Bodenabschnitt 12 über zwei Seitenflächen 13 miteinander verbunden sind und einen durchgängigen umfangseitig geschlossenen Leiteraufnahmeabschnitt 8a, 8b bilden. Die Leiteraufnahmeabschnitte 8a, 8b sind dabei über ein Verbindungsabschnitt 8c miteinander verbunden, wobei die Leiteraufnahmeabschnitte 8a, 8b und der Verbindungsabschnitt 8c die gemeinsame Deckenfläche 9 aufweisen.

In einer ersten Leitereinführungsrichtung L1 oder einer zweiten Leitereinführungsrichtung L2 betrachtet vor den Leiteraufnahmeabschnitten 8a, 8b, weist das Stromschienenbauteil 2 jeweils einen vorzugsweise einstückig angeformten laschenförmigen Leiteranlageabschnitt 2a, 2b auf, an welchem im geschlossenen Zustand ohne eingeführten elektrischen Leiter vorzugsweise die Federklemmkante 7a, 7b aufliegt.

Weiterhin zu erkennen ist, dass an der Deckenfläche 9 des Stromschienenbauteils 2 zwei Befestigungslaschen 10a, 10b angeordnet sind, wobei sich die Befestigungslaschen 10a, 10b jeweils an den diametral gegenüberliegenden Enden der Deckenfläche 9 angeordnet sind. In die Befestigungslaschen 10a, 10b ist jeweils eine der Klemmfeder 3a, 3b selbsttragend, das bedeutet ohne zusätzliche Befestigungsmittel, eingehängt.

Es ist aber auch denkbar, dass die Klemmfedern 3a, 3b als eine einzelne Klemmfeder mit zwei Klemmschenkeln 7a, 7b ausgebildet sind, wobei sich die einzelne Klemmfeder an der Deckenfläche 9 des Stromschienenbauteils 2 erstreckt.

Figur 2a zeigt eine Leiteranschlussklemme 1 nach Figur 1 in einer geschnittenen Seitenansicht ohne eingesteckten elektrischen Leiter. Zu erkennen ist, dass das Stromschienenbauteil 2 im Bereich der Federklemmkanten 7a, 7b jeweils eine Stromschienenklemmkante 11a, 11b hat. Die Stromschienenklemmkanten 11a, 11b können vorteilhaft im Bereich der Leiteranlageabschnitte 2a, 2b vorgesehen sein. Die Stromschienenklemmkanten 11a, 11b haben einen Radius kleiner oder gleich 0,2 mm, insbesondere einen Radius kleiner oder gleich 0,1. Durch die Ausbildung der Stromschienenklammkante 11a, 11b mit einem sehr kleinen Radius wird eine Leiteranschlussklemme 1 bereitgestellt, die eine große Leiterhaltekraft hat. Durch die Ausbildung eines kleinen Radius der Stromschienenklemmkante 11a, 11b, sind die Stromschienenklemmkanten 11a, 11b derart scharf ausgebildet, dass diese sich in einen anzuklemmenden elektrischen schneiden können und sich die Stromschienenklemmkante 11a, 11b somit in den anzuklemmenden elektrischen Leiter gräbt, wobei eine entsprechende Leiterhaltekraft erreicht werden kann.

Es ist aber auch denkbar, dass die Stromschienenklemmkanten 11a, 11b noch kleinere Radien aufweisen. Dabei wird der Effekt des Einschneidens in den elektrischen Leiter weiter verbessert.

Zu erkennen ist weiterhin, dass der Bodenabschnitt 12 des Stromschienenbauteils 2 eine Auflage für die anzuklemmenden elektrischen Leiter bilden kann. Der Bodenabschnitt 12 kann dabei die laschenförmigen Leiteranlageabschnitte 2a, 2b umfassen. Der Bodenabschnitt 12 und die Deckenfläche 9 sind dabei über zwei einander gegenüberliegende Seitenflächen 13 miteinander verbunden. Deutlich wird, dass Bodenabschnitt 12 und die Seitenflächen 13 eine Ausnehmung 14 im Bereich des Verbindungsabschnittes 8c haben. Die Ausnehmung 14 ist dabei im Wesentlichen mittig zwischen dem ersten Leiteraufnahmeabschnitt 8a und dem zweiten Leiteraufnahmeabschnitt 8b angeordnet. Im Wesentlichen mittig bedeutet, dass die Ausnehmung 14 so angeordnet ist, dass die Leiteraufnahmeabschnitte 8a, 8b die gleiche Länge haben. Dabei sind Abweichungen bis zu 15% möglich.

Die Ausnehmung 14 erstreckt sich dabei über die Hälfte des Verbindungsabschnittes 8c. Die Hälfte bezieht sich dabei auf die Fläche, die die Ausnehmung 14 in der Seitenansicht einnimmt. Das Stromschienenbauteil 2 ist durch die Ausnehmung 14, die sich über den Bodenabschnitt 12 und beide Seitenflächen 13 erstreckt, in einem Querschnitt U-förmig ausgebildet. Durch die U-förmige Ausbildung kann ein guter Stromfluss und eine stabile Leiteranschlussklemme 1 sichergestellt werden.

Weiterhin deutlich wird, dass die Deckenfläche 9 als Leiterauflaufschräge ausgebildet ist, wobei die Deckenfläche 9 V-förmig ausgebildet ist. Dabei verjüngt sich der Querschnitt der Leiteraufnahmeabschnitte 8a, 8b zur Mitte der Leiteranschlussklemme 1 bis in den Bereich des Verbindungsabschnittes 8c. Auf diese Weise kann ein entsprechender elektrischer Leiter in den größeren Querschnitt der Leiteraufnahmeabschnitte 8a, 8b eingeführt werden, wobei der elektrische Leiter durch den sich verjüngenden Querschnitt zur jeweiligen Klemmstelle hin geführt werden kann.

Figur 2b zeigt einen vergrößerten Ausschnitt der Leiteranschlussklemme 1 nach Figur 2a. Dabei ist der Bereich um die Stromschienenklemmkante 11a vergrößert dargestellt. Deutlich wird, dass die Stromschienenklemmkante 11a an einem Stromschienenklemmabschnitt 18 angeordnet ist. Dabei ist der Stromschienenklemmabschnitt 18 aus dem Stromschienenbauteil 2 freigeschnitten oder ausgestanzt.

Weiterhin ist zu erkennen, dass das Stromschienenbauteil 2 eine Absenkung 15 und eine Vertiefung 16 hat, wobei die Absenkung 15 in Bezug auf die erste Leitereinführungsrichtung L1 hinter der Stromschienenklemmkante 11a und die Vertiefung 16 in Bezug auf die erste Leitereinführungsrichtung L1 vor der Stromschienenklemmkante 11a angeordnet sind. Die Vertiefung 16 ist derart ausgebildet, dass diese die Federklemmkante 7a aufnehmen kann, wenn kein elektrischer Leiter in der Leiteranschlussklemme 1 eingesteckt ist. Auf diese Weise kann die Klemmfeder 3a weiter stabilisiert werden, wobei die Transportsicherheit der Leiteranschlussklemme 1 erhöht werden kann.

Durch die Absenkung 15 kann eine Stromschienenklemmkante 11a in ausreichender Höhe in Bezug zur Stromschiene geschaffen werden, damit sich die Stromschienenklemmkante 11a über diese Höhe in den anzuklemmenden elektrischen Leiter eingraben kann. Dabei gilt es aber zu beachten, die Höhe zu begrenzen, da es ansonsten zu Schäden an dem anzuklemmenden elektrischen Leiter kommen kann.

Weiterhin wird deutlich, dass der Abstand ΔA2 von einer zur ersten Leitereinführungsrichtung L1 parallelen und durch die Stromschienenklemmkante 11a verlaufenden Ebene E zur Stromschiene 2 hinter der Stromschienenklemmkante 11a größer ist als der Abstand ΔA1 vor der Stromschienenklemmkante 11a.

Figur 3a zeigt eine Leiteranschlussklemme 1 nach den Figuren 1-2b in einer geschnittenen Seitenansicht mit einem eingesteckten ersten elektrischen Leiter 17. Figur 3b zeigt einen vergrößerten Ausschnitt der Leiteranschlussklemme 1 nach Figur 3a. Dabei ist der Bereich um die Stromschienenklemmkante 11a vergrößert dargestellt.

Deutlich wird, dass der erste elektrische Leiter 17 zwischen der Federklemmkante 7a und der Stromschienenklemmkante 11a an dem Bodenabschnitt 12 des Stromschienenbauteils 2 geklemmt gehalten wird. Die Stromschienenklemmkante 11a ist dabei als Widerhaken ausgebildet, wobei die Stromschienenklemmkante 11a bei Zug auf den ersten elektrischen Leiter 17 entgegengesetzt zur ersten Leitereinführungsrichtung L1 in den ersten elektrischen Leiter 17 schneidet und sich somit in den ersten elektrischen Leiter 17 gräbt. Auf diese Weise kann eine entsprechend hohe Haltekraft auf den ersten elektrischen Leiter 17 ausgeübt werden, wobei der erste elektrische Leiter 17 fixiert in der Klemmstelle der Leiteranschlussklemme 1 gehalten werden kann.

Ein zweiter elektrischer Leiter könnte auf die gleiche Weise an dem diametral gegenüberliegenden Ende des angeklemmten ersten elektrischen Leiters 17 festgeklemmt werden.

Dabei kann die Stromschienenklemmkante 11a steifer ausgebildet sein als die Federklemmkante 7a. Durch die erhöhte Steifigkeit der Stromschienenklemmkante 11a gegenüber der Klemmfeder 7a kann sichergestellt werden, dass sich die Stromschienenklemmkante 11a in den anzuklemmenden elektrischen Leiter schneidet.

Figur 4 zeigt eine Leiteranschlussklemme 1 mit einem Isolierstoffgehäuse 19 in einer seitlichen Schnittansicht mit einem in dem Isolierstoffgehäuse 19 angeordnetem Stromschienenbauteil 2. An dem Stromschienenbauteil 2 sind an einander diametral gegenüberliegenden Enden zwei Klemmfedern 3a, 3b angeordnet. Die Klemmfedern 3a, 3b haben einen Anlageschenkel 4a, 4b, der in einen Federbogen 5a, 5b übergeht und sich in einen Klemmschenkel 6a, 6b erstreckt. Die Klemmschenkel 6a, 6b haben jeweils eine Federklemmkante 7a, 7b, wobei die Federklemmkanten 7a, 7b mit dem Stromschienenbauteil 2 eine erste Klemmstelle für einen ersten anzuklemmende elektrischen Leiter und eine zweite Klemmstelle für einen zweiten anzuklemmenden elektrischen Leiter bilden.

Die Leiteranschlussklemme 1 hat zwei Betätigungshebel 20a, 20b, wobei jeweils ein Betätigungshebel 20a, 20b mit einer Klemmfeder 3a, 3b in Wechselwirkung stehen, sodass die Betätigungshebel 20a, 20b zur Auslenkung der Klemmschenkel 6a, 6b eingerichtet sind. Die Klemmstellen für die elektrischen Leiter können durch die Betätigungshebel geöffnet und/oder geschlossen werden.

Deutlich wird weiterhin, dass die Leiteranschlussklemme 1 einen Leiteranschlag 21 hat, wobei der Leiteranschlag 21 am Isolierstoffgehäuse 2 angeordnet ist. Der Leiteranschlag dient zur Positionierung des ersten anzuklemmenden elektrischen Leiters und des zweiten anzuklemmenden elektrisch Leiters, wobei der Leiteranschlag 21 im Bereich der Ausnehmung 14 des Stromschienenbauteils 2 angeordnet ist. Der Leiteranschlag 21 ist dabei durch die Ausnehmung 14 in dem Bodenabschnitt 12 des Stromschienenbauteils 14 geführt. In einer vorteilhaften Ausführungsform ist das Isolierstoffgehäuse 19 zumindest im Bereich der Ausnehmung 14 transparent ausgebildet. Durch die Ausbildung eines transparenten Isolierstoffgehäuses wird eine Kontrolle der Einstecktiefe der anzuklemmenden elektrischen Leiter geschaffen, wobei der Benutzer durch das Isolierstoffgehäuse 19 aktiv kontrollieren kann, ob der jeweilige elektrische Leiter an dem Leiteranschlag 21 positioniert ist.

An der Leiteranschlussklemme 1 ist eine Prüföffnung 22 angeordnet, wobei sich die Prüföffnung 22 von einer Oberfläche des Isolierstoffgehäuses 19 durch das Isolierstoffgehäuse 19 hindurch zum Stromschienenbauteil 2 hin erstreckt. Die Prüföffnung 22 erstreckt sich dabei quer, insbesondere orthogonal zur ersten Leitereinführungsrichtung L1. Durch die Prüföffnung 22 kann das Stromschienenbauteil 2 zum Beispiel mit externen Messgeräten kontaktiert werden.

### Bezugszeichenliste

- 1: Leiteranschlussklemme
- 2: Stromschienenbauteil
- 2a, 2b: Leiteranlageabschnitt
- 3a, 3b: Klemmfeder
- 4a, 4b: Anlageschenkel
- 5a, 5b: Federbogen
- 6a, 6b: Klemmschenkel
- 7a, 7b: Federklemmkante
- 8a: erster Leiteraufnahmeabschnitt
- 8b: zweiter Leiteraufnahmeabschnitt
- 8c: Verbindungsabschnitt
- 9: Deckenfläche
- 9a, 9b: Deckenabschnitt
- 10a, 10b: Befestigungslasche
- 11a, 11b: Stromschienenklemmkante
- 12: Bodenabschnitt
- 13: Seitenflächen
- 14: Ausnehmung
- 15: Absenkung
- 16: Vertiefung
- 17: erster elektrischer Leiter
- 18: Stromschienenklemmabschnitt
- 19: Isolierstoffgehäuse
- 20a, 20b: Betätigungshebel
- 21: Leiteranschlag
- 22: Prüföffnung
- ΔA1, ΔA2: Abstand
- E: Ebene
- L1: erste Leitereinführungsrichtung
- L2: zweite Leitereinführungsrichtung

## Patentansprüche

1. Leiteranschlussklemme (1) mit einem Isolierstoffgehäuse (19), mit einem Stromschienenbauteil (2), mit einem ersten Klemmschenkel (6a) und einem zweiten Klemmschenkel (6b), wobei der erste Klemmschenkel (6a) und der zweite Klemmschenkel (6b) an einer Klemmfeder (3a, 3b) oder jeweils an unterschiedlichen Klemmfedern (3a, 3b) angeordnet sind, wobei der erste Klemmschenkel (6a) und das Stromschienenbauteil (2) eine erste Klemmstelle für einen ersten anzuklemmenden elektrischen Leiter (17) und der zweite Klemmschenkel (6b) und das Stromschienenbauteil (2) eine zweite Klemmstelle für einen zweiten anzuklemmenden elektrischen Leiter bilden, wobei das Stromschienenbauteil (2) an einander diametral gegenüberliegenden Bereichen einen ersten Leiteraufnahmeabschnitt (8a) und einen zweiten Leiteraufnahmeabschnitt (8b) hat, wobei der erste Leiteraufnahmeabschnitt (8a) und der zweite Leiteraufnahmeabschnitt (8b) über einen Verbindungsabschnitt (8c) miteinander verbunden sind, wobei der erste elektrische Leiter (17) über den ersten Leiteraufnahmeabschnitt (8a) in einer ersten Leitereinführungsrichtung (L1) und der zweite elektrische Leiter über den zweiten Leiteraufnahmeabschnitt (8b) in einer zweiten Leitereinführungsrichtung (L2) der jeweiligen Klemmstelle zuführbar ist und wobei das Stromschienenbauteil (2) einen die Klemmstellen aufweisenden Bodenabschnitt (12), eine Deckenfläche (9) und zwei einander gegenüberliegende, den Bodenabschnitt (12) mit der Deckenfläche (9) verbindende Seitenflächen (13) hat, wobei der erste Leiteraufnahmeabschnitt (8a) und der zweite Leiteraufnahmeabschnitt (8b) umfangsseitig geschlossen ausgebildet sind, wobei der Verbindungsabschnitt (8c) zumindest eine Ausnehmung (14) innerhalb des Bodenabschnittes (12) hat, wobei der erste und zweite Leiteraufnahmeabschnitt (8a, 8b) und der Verbindungsabschnitt (8c) die gemeinsame Deckenfläche (9) aufweisen und dass an der Leiteranschlussklemme (1) ein Leiteranschlag (21) zur Positionierung des anzuklemmenden ersten elektrischen Leiters (17) und/oder des anzuklemmenden zweiten elektrischen Leiters angeordnet ist, wobei der Leiteranschlag (21) im Bereich der Ausnehmung (14) angeordnet ist, **dadurch gekennzeichnet, dass** das Isolierstoffgehäuse (19) zumindest im Bereich des Leiteranschlages (21) transparent ausgebildet ist, wobei der Leiteranschlag (21) durch das Isolierstoffgehäuse (19) sichtbar ist.

2. Leiteranschlussklemme (1) nach Anspruch 1, **dadurch gekennzeichnet, dass** das Stromschienenbauteil (2) ein Befestigungselement (10a, 10b) zur Befestigung der Klemmfeder (3a, 3b) an dem Stromschienenbauteil (2) hat.

3. Leiteranschlussklemme (1) nach Anspruch 2, **dadurch gekennzeichnet, dass** das Befestigungselement (10a, 10b) als Befestigungslasche (10a, 10b) ausgebildet ist.

4. Leiteranschlussklemme (1) nach einem der vorhergehenden Ansprüche, **dadurch gekennzeichnet, dass** die Ausnehmung (14) des Verbindungsabschnittes (8c) im Wesentlichen mittig zwischen dem ersten Leiteraufnahmeabschnitt (8a) und dem zweiten Leiteraufnahmeabschnitt (8b) angeordnet ist.

5. Leiteranschlussklemme (1) nach einem der vorhergehenden Ansprüche, **dadurch gekennzeichnet, dass** sich die Ausnehmung (14) über die Seitenflächen (13) erstreckt.

6. Leiteranschlussklemme (1) nach Anspruch 5, **dadurch gekennzeichnet, dass** das Stromschienenbauteil (2) in einem Querschnitt senkrecht zur ersten Leitereinführungsrichtung (L1) und/oder zur zweiten Leitereinführungsrichtung (L2) U-förmig ausgebildet ist.

7. Leiteranschlussklemme (1) nach einem der vorhergehenden Ansprüche, **dadurch gekennzeichnet, dass** die Deckenfläche (9) als Leiterauflaufschräge ausgebildet ist.

8. Leiteranschlussklemme (1) nach Anspruch 6, **dadurch gekennzeichnet, dass** die Deckenfläche (9) in einem Querschnitt in Richtung der ersten Leitereinführungsrichtung (L1) und/oder der zweiten Leitereinführungsrichtung (L2) V-förmig ausgebildet ist.

9. Leiteranschlussklemme (1) nach einem der vorhergehenden Ansprüche, **dadurch gekennzeichnet, dass** die Klemmfedern (3a, 3b) einen Anlageschenkel (4a, 4b), einen Klemmschenkel (6a, 6b) und einen zwischen dem Anlageschenkel (4a, 4b) und Klemmschenkel (6a, 6b) angeordneten Federbogen (5a, 5b) haben, wobei sich der Klemmschenkel (6a, 6b) zum Stromschienenbauteil (2) hin erstreckt und eine Federklemmkante (7a, 7b) zum Anklemmen des ersten elektrischen Leiters (17) und/oder des zweiten elektrischen Leiters hat.

10. Leiteranschlussklemme (1) nach einem der vorhergehenden Ansprüche, **dadurch gekennzeichnet, dass** der Leiteranschlag (21) am Isolierstoffgehäuse (19) angeordnet ist.

11. Leiteranschlussklemme (1) nach einem der vorhergehenden Ansprüche, **dadurch gekennzeichnet, dass** an dem Isolierstoffgehäuse (19) eine Prüföffnung (22) angeordnet ist, wobei die Prüföffnung (22) quer zum anzuklemmenden ersten elektrischen Leiter (17) und/oder quer zum anzuklemmenden zweiten elektrischen Leiter ausgerichtet ist und sich von dem Isolierstoffgehäuse (19) zum Stromschienenbauteil (2) hin erstreckt.

12. Leiteranschlussklemme (1) nach einem der vorhergehenden Ansprüche, **dadurch gekennzeichnet, dass** die Leiteranschlussklemme (1) einen Betätigungshebel (20a, 20b) hat, wobei der Betätigungshebel (20a, 20b) zur Auslenkung des ersten Klemmschenkels (6a) und/oder des zweiten Klemmschenkels (6b) eingerichtet ist.

13. Leiteranschlussklemme (1) nach Anspruch 12, **dadurch gekennzeichnet, dass** das Stromschienenbauteil (2) eine Auflagefläche für den Betätigungshebel (20a, 20b) hat.

14. Leiteranschlussklemme (1) nach einem der vorhergehenden Ansprüche, **dadurch gekennzeichnet, dass** die Ausnehmung (14) durch das Isolierstoffgehäuse (19) geschlossen ist.

## Claims

1. Conductor connection terminal (1) having an insulating material housing (19), having a busbar component (2), having a first clamping limb (6a) and a second clamping limb (6b), the first clamping limb (6a) and the second clamping limb (6b) being arranged on a clamping spring (3a, 3b) or in each case on different clamping springs (3a, 3b), wherein the first clamping limb (6a) and the busbar component (2) form a first clamping point for a first electrical conductor (17) to be clamped and the second clamping limb (6b) and the busbar component (2) form a second clamping point for a second electrical conductor to be clamped, wherein the busbar component (2) has a first conductor receiving section (8a) and a second conductor receiving section (8b) at diametrically opposite regions, wherein the first conductor receiving section (8a) and the second conductor receiving section (8b) are connected to one another via a connecting section (8c), wherein the first electrical conductor (17) can be fed to the respective clamping point via the first conductor receiving section (8a) in a first conductor insertion direction (L1) and the second electrical conductor can be fed to the respective clamping point via the second conductor receiving section (8b) in a second conductor insertion direction (L2), and wherein the busbar component (2) has a base section (12) which has the clamping points, a cover surface (9) and two opposing side surfaces (13) connecting the bottom section (12) to the cover surface (9), wherein the first conductor receiving section (8a) and the second conductor receiving section (8b) are closed on the circumference, wherein the connecting section (8c) has at least one recess (14) within the bottom section (12), wherein the first and second conductor receiving sections (8a, 8b) and the connecting section (8c) have the common cover surface (9), and in that a conductor stop (21) for positioning the first electrical conductor (17) to be connected and/or the second electrical conductor to be connected is arranged on the conductor connection terminal (1), wherein the conductor stop (21) is arranged in the region of the recess (14), **characterised in that** the insulating material housing (19) is transparent at least in the region of the conductor stop (21), wherein the conductor stop (21) is visible through the insulating material housing (19).

2. Conductor connection terminal (1) according to claim 1, **characterised in that** the busbar component (2) has a fastening element (10a, 10b) for fastening the clamping spring (3a, 3b) to the busbar component (2).

3. Conductor connection terminal (1) according to claim 2, **characterised in that** the fastening element (10a, 10b) is designed as a fastening lug (10a, 10b).

4. Conductor connection terminal (1) according to one of the preceding claims, **characterised in that** the recess (14) of the connecting section (8c) is arranged essentially centrally between the first conductor receiving section (8a) and the second conductor receiving section (8b).

5. Conductor connection terminal (1) according to one of the preceding claims, **characterised in that** the recess (14) extends over the side surfaces (13).

6. Conductor connection terminal (1) according to claim 5, **characterised in that** the busbar component (2) is U-shaped in a cross-section perpendicular to the first conductor insertion direction (L1) and/or to the second conductor insertion direction (L2).

7. Conductor connection terminal (1) according to one of the preceding claims, **characterised in that** the cover surface (9) is designed as a conductor run-up slope.

8. Conductor connection terminal (1) according to claim 6, **characterised in that** the cover surface (9) is V-shaped in a cross-section in the direction of the first conductor insertion direction (L1) and/or the second conductor insertion direction (L2).

9. Conductor connection terminal (1) according to one of the preceding claims, **characterised in that** the clamping springs (3a, 3b) have an abutment leg (4a, 4b), a clamping leg (6a, 6b) and a spring bow (6b) arranged between the abutment leg (4a, 4b) and clamping leg (6a, 6b), wherein the clamping leg (6a, 6b) extends towards the busbar component (2) and has a spring clamping edge (7a, 7b) for clamping the first electrical conductor (17) and/or the second electrical conductor.

10. Conductor connection terminal (1) according to one of the preceding claims, **characterised in that** the conductor stop (21) is arranged on the insulating material housing (19).

11. Conductor connection terminal (1) according to one of the preceding claims, **characterised in that** a test opening (22) is arranged on the insulating material housing (19), the test opening (22) being aligned transversely to the first electrical conductor (17) to be connected and/or transversely to the second electrical conductor to be connected and extending from the insulating material housing (19) towards the busbar component (2).

12. Conductor connection terminal (1) according to one of the preceding claims, **characterised in that** the conductor connection terminal (1) has an actuating lever (20a, 20b), the actuating lever (20a, 20b) being set up for deflecting the first clamping leg (6a) and/or the second clamping leg (6b).

13. Conductor connection terminal (1) according to claim 12, **characterised in that** the conductor rail component (2) has a support surface for the actuating lever (20a, 20b).

14. Conductor connection terminal (1) according to one of the preceding claims, **characterised in that** the recess (14) is closed by the insulating material housing (19).

## Revendications

1. Borne de connexion de conducteur (1) comprenant un boîtier en matériau isolant (19), un composant de rail électrique (2), une première branche de serrage (6a) et une seconde branche de serrage (6b), dans laquelle la première branche de serrage (6a) et la seconde branche de serrage (6b) sont agencées au niveau d'un ressort de serrage (3a, 3b) ou respectivement au niveau de ressorts de serrage différents (3a, 3b), dans laquelle la première branche de serrage (6a) et le composant de rail électrique (2) forment un premier point de serrage pour un premier conducteur électrique (17) à raccorder, et la seconde branche de serrage (6b) et le second composant de rail électrique (2) forment un second point de serrage pour un second conducteur électrique à raccorder, dans laquelle le composant de rail électrique (2) a une première section de réception de conducteur (8a) et une seconde section de réception de conducteur (8b) au niveau de zones diamétralement opposées l'une à l'autre, dans laquelle la première section de réception de conducteur (8a) et la seconde section de réception de conducteur (8b) sont reliées l'une à l'autre par une section de liaison (8c), dans laquelle le premier conducteur électrique (17) peut être introduit via la première section de réception de conducteur (8a) dans une première direction d'introduction de conducteur (L1) et le second conducteur électrique peut être introduit via la seconde section de réception de conducteur (8b) dans une seconde direction d'introduction de conducteur (L2) du point de serrage respectif et dans laquelle le composant de rail électrique (2) a une section de fond présentant les points de serrage (12), une face de couverture (9) et deux faces latérales (13) opposées l'une à l'autre, reliant la section de fond (12) avec la face de couverture (9), dans laquelle la première section de réception de conducteur (8a) et la seconde section de réception de conducteur (8b) sont réalisées en étant fermées sur leur circonférence, dans laquelle la section de liaison (8c) a au moins un évidement (14) à l'intérieur de la section de fond (12), dans laquelle la première et la seconde section de réception de conducteur (8a, 8b) et la section de liaison (8c) présentent la face de couverture commune (9) et une butée de conducteur (21) au niveau de la borne de connexion de conducteur (1) est agencée au niveau de la borne de connexion de conducteur (1) pour positionner le premier conducteur électrique (17) à raccorder et/ou le second conducteur électrique à raccorder, **caractérisée en ce que** la butée de connecteur (21) est agencée dans la zone de l'évidement (14) et dans laquelle le boîtier en matériau isolant (19) est réalisé de manière transparente au moins dans la zone de la butée de conducteur (21), dans laquelle la butée de conducteur (21) est visible à travers le boîtier en matériau isolant (19).

2. Borne de connexion de conducteur (1) selon la revendication 1, **caractérisée en ce que** le composant de rail électrique (2) a un élément de fixation (10a, 10b) destiné à fixer les ressorts de serrage (3a, 3b) au niveau du composant de rail électrique (2).

3. Borne de connexion de conducteur (1) selon la revendication 2, **caractérisée en ce que** l'élément de fixation (10a, 10b) est réalisé sous forme de languette de fixation (10a, 10b).

4. Borne de connexion de conducteur (1) selon l'une quelconque des revendications précédentes, **caractérisée en ce que** l'évidement (14) de la section de liaison (8c) est agencé sensiblement au milieu entre la première section de réception de conducteur (8a) et la seconde section de réception de conducteur (8b).

5. Borne de connexion de conducteur (1) selon l'une quelconque des revendications précédentes, **caractérisée en ce que** l'évidement (14) s'étend à travers les faces latérales (13).

6. Borne de connexion de conducteur (1) selon la revendication 5, **caractérisée en ce que** le composant de rail électrique (2) est réalisé en forme de U dans une section transversale perpendiculairement à la première direction d'introduction de conducteur (L1) et/ou à la seconde direction d'introduction de conducteur (L2).

7. Borne de connexion de conducteur (1) selon l'une quelconque des revendications précédentes, **caractérisée en ce que** la surface de couverture (9) est réalisée sous forme de plan incliné de conducteur.

8. Borne de connexion de conducteur (1) selon la revendication 6, **caractérisée en ce que** la surface de couverture (9) est réalisée en forme de V dans une section transversale vers la première direction d'introduction de conducteur (L1) et/ou la seconde direction d'introduction de conducteur (L2).

9. Borne de connexion de conducteur (1) selon l'une quelconque des revendications précédentes, **caractérisée en ce que** les ressorts de serrage (3a, 3b) ont une branche de contact (4a, 4b), une branche de serrage (6a, 6b) et un arc élastique (5a, 5b) agencé entre la branche de contact (4a, 4b) et la branche de serrage (6a, 6b), dans laquelle la branche de serrage (6a, 6b) s'étend en direction du composant de rail électrique (2) et a un bord de serrage à ressort (7a, 7b) pour raccorder le premier conducteur électrique (17) et/ou le second conducteur électrique.

10. Borne de connexion de conducteur (1) selon l'une quelconque des revendications précédentes, **caractérisée en ce que** la butée de conducteur (21) est agencée au niveau du boîtier en matériau isolant (19).

11. Borne de connexion de conducteur (1) selon l'une quelconque des revendications précédentes, **caractérisée en ce qu'**une ouverture de contrôle (22) est agencée au niveau du boîtier en matériau isolant (19), dans laquelle l'ouverture de contrôle (22) est orientée perpendiculairement au premier conducteur électrique (17) à raccorder et/ou perpendiculairement au second conducteur électrique à raccorder et s'étend depuis le boîtier en matériau isolant (19) jusqu'au composant de rail électrique (2).

12. Borne de connexion de conducteur (1) selon l'une quelconque des revendications précédentes, **caractérisée en ce que** la borne de connexion de conducteur (1) a un levier d'actionnement (20a, 20b), dans laquelle le levier d'actionnement (20a, 20b) est configuré pour une déviation de la première branche de serrage (6a) et/ou de la seconde branche de serrage (6b).

13. Borne de connexion de conducteur (1) selon la revendication 12, **caractérisée en ce que** le composant de rail électrique (2) a une surface de contact pour le levier d'actionnement (20a, 20b).

14. Borne de connexion de conducteur (1) selon l'une quelconque des revendications précédentes, **caractérisée en ce que** l'évidement (14) est fermé par le boîtier en matériau isolant (19).
